# EUROPÄISCHE PATENTSCHRIFT

(11) **EP 0 104 145 B1**
(45) Veröffentlichungstag und Bekanntmachung des Hinweises auf die Patenterteilung: **23.07.1986**
(21) Anmeldenummer: 83810413.1
(22) Anmeldetag: 13.09.1983
(51) Int. Cl.: B21D 39/02

(54) **Falzschliessmaschine**
Seam folding machine
Machine à fermer les agrafes

(30) Priorität: 21.09.1982 CH 5573/82
(43) Veröffentlichungstag der Anmeldung: 28.03.1984
(73) Patentinhaber: Emil Suter Maschinenfabrik AG, CH-5703 Seon (CH)
(72) Erfinder: Binggeli, Rudolf, CH-5616 Meisterschwanden (CH)
(74) Vertreter: Frauenknecht, Alois J.

## Beschreibung

Die vorliegende Erfindung bezieht sich auf eine Falzschliessmaschine zum Schliessen von Falzverbindungen bei der Herstellung von aus Bogensegmenten bestehenden Bogen aus Blech, gemäß Oberbegriff von Anspruch 1.

Falzschliessmaschinen dieser Art sind schon bekannt. So z.B. in der US-A-4 006 520, insbesondere in den Figuren 1 und 2 und in den Spalten 3 und 4, ist eine Falzschliessmaschine der obenerwähnten Art beschrieben und dargestellt. Bei dieser Lösung ist ein Schliessrad in einem Schliessradschlitten drehbar gelagert, wobei das Schliessrad mit der Stützrolle einen spitzen Winkel einschliesst. Die Wellen des Schliessrades und der Stützrolle sind jedoch nur einseitig gelagert. Diese Ausführungsform weist auch federnde Bestandteile auf und der das Schliessrad tragende Teil kann mechanisch geschoben werden. Diese Lösung hat jedoch den Nachteil, dass sie sich nur für Falzverbindungen von Bögen eignet, die ausreichend gross sind, weil auf die Falzflächen zwei Räder drücken müssen, die in verhältnismässig grossen Supporten drehbar gelagert sind.

Der Erfindung liegt die Aufgabe zugrunde, eine Falzschliessmaschine der eingangs genannten Art zu schaffen, mit der man auch kleine Bögen oder dicke Bleche verarbeiten kann. Die Falzschliessmaschine soll also auch mit einem sehr hohen Druck arbeiten können.

Die vorgenannte Aufgabe wird erfindungsgemäss dadurch gelöst, dass der Schliessradschlitten im Support mit einer mittels Druckfedern beanspruchten Führungsplatte gehalten ist und dass der Schliessradschlitten zu seinem Zustellen mit einem hydraulischen Zylinder mechanisch verbunden ist.

Der Vorteil der Erfindung besteht darin, dass das Schliessrad auch in einem begrenzten Raum tätig sein kann und dass sie durch worteilhafte Schlittenführung einen ausreichenden Druck auf das zu bearbeitende Blech ausüben kann, so dass auch Bögen aus verhältnismässig dickem Blech hergestellt werden können. Diese Ausbildungsform ermöglicht eine einfache und ausreichend massive Montage des Schliessradschlittens. Somit kann mit ausreichender Kraft das im Schliessradschlitten gelagerte Schliessrad zugestellt werden, wodurch der Falz geschlossen wird. Der Zylinder kann durch entsprechende Steuerung in einem oder mehreren Schritten zugestellt werden. Dies erlaubt das Umlegen von dickem Blech.

Vorteilhafte Weiterbildungen der Erfindung sind in den abhängigen Ansprüchen beschrieben.

Es ist zweckmässig, wenn der Schliessradschlitten in einem Support federnd gelagert ist. Diese Lösung erleichtert das Schliessen von Falzverbindungen auch bei einer Verdickung des Bleches, die z.B. bei der Bearbeitung der Naht entsteht. In diesem Fall kann der Schliessradschlitten nach oben ausweichen.

Es ist besonders vorteilhaft, wenn der spitze Winkel zwischen dem Schliessradschlitten und der Abstützfläche der Stützrolle 20° bis 30° beträgt. Dieser Winkel ermöglicht sowohl das Eindringen des Schliessrades bei der Herstellung von kleinen Bögen als auch das Erreichen eines notwendigen Druckes auf die zu bearbeitende Stelle.

Es ist zweckmässig, wenn der hydraulische Zylinder mit einer Einstellmutter zum Einstellen des maximalen Hubes versehen ist. Somit kann man die Arbeitsweise den vorbestimmten Abmessungen des Falzes anpassen.

Bei einer vorteilhaften Ausbildungsform sind der den Schliessradschlitten tragende Support auf einem Zustellschlitten befestigt und die Stützrolle in diesem Zustellschlitten drehbar gelagert. Diese Konstruktion erleichtert sowohl das Zustellen als auch das Ausfahren des Bogens.

Ein Ausführungsbeispiel der Erfindung wird im folgenden anhand schematischer Zeichnungen näher erläutert.

Es zeigt:
Fig. 1 einen teilweisen Schnitt durch eine beispielsweise Ausführungsform des Werkzeugteils der Falzschliessmaschine,
Fig. 2 drei Phasen der Bearbeitung eines Falzes zweier Bogensegmente und
Fig. 3 eine schematische Darstellung der ganzen Falzschliessmaschine mit dem Werkzeugteil gemäss Figur 1.

Ein Werkzeugteil A gemäss Figur 1 enthält eine nur teilweise gezeichnete Zustellrolle 1, eine Stützrolle 2 mit feststehender Rotationsachse und ein Schliessrad 6, das in einer länglichen Ausnehmung eines Schliessradschlittens 5 drehbar gelagert ist. Der Schliessradschlitten 5 ist werschiebbar in einer Ausnehmung eines Supports 4 gelagert. Von oben ist der Schliessradschlitten mittels einer Führungsplatte 9 gehalten. Diese Führungsplatte 9 ist mit dem Support 4 mit Schrauben 8 befestigt, wobei die Köpfe dieser Schrauben 8 mit Druckfedern 7 versehen sind, so dass die Führungsplatte 9 den Schliessradschlitten 5 in die Ausnehmung des Supports 4 mit einer ausreichenden Kraft drückt. In diesem Beispiel wurden als Druckfedern 7 Tellerfedern verwendet. Der Support 4 ist auf einem Zustellschlitten 3 befestigt, wobei in diesem Zustellschlitten 3 auch die Stützrolle 2 drehbar gelagert ist. Der Schliessradschlitten 5 ist mit einem hydraulischen Zylinder 10 mechanisch verbunden. Der maximale Hub des Zylinders 10 ist mit B bezeichnet und durch eine Einstellmutter 11 einstellbar. Im linken Teil der Figur 1 ist ein Teil einiger Bogensegmente 12 gezeigt, wobei der Falz dieser Bogensegmente mit 12' bezeichnet ist. Die Länge der bearbeiteten Teile der Bogensegmente 12 ist mit C benannt: Diese Figur 1 zeigt eine Stellung des Schliessrades 6, in der ein Falz schon hergestellt ist. Wie aus der Figur 1 gut sichtbar ist, ist der Falz 12' auf der Abstützfläche 2' der Stützrolle 2 abgestützt, von links mit der Zustellrolle 1 gehalten und von oben mit dem Schliessrad 6 gepresst.

Figur 2 zeigt Teile zweier Bogensegmente 12 und einen Falz 12', der da wegen der Anschaulichkeit in drei verschiedenen Phasen des Schliessens gezeigt ist. Die vertikale Lage ist die Ausgangslage bei der Bearbeitung, die schräg gezeichnete Lage zeigt eine Zwischenlage und die horizontal gezeichnete Lage die fertige Falzverbindung.

Figur 3 zeigt die Gesamtanordnung der Falzschliessmaschine mit dem schon früher beschriebenen Werkzeugteil A gemäss Figur 1. Gleiche Teile sind in allen Figuren mit denselben Bezeichnungen versehen. Auch in der Figur 3 sieht man vereinfacht gezeichnet die Stützrolle 2, den Zustellschlitten 3, die Zustellrolle 1 und die nur symbolisch dargestellten Bogensegmente 12. Die Grundmaschine D, die den Werkzeugteil A trägt, ist aus verschiedenen Lösungen an sich bekannt und darum nur vereinfacht gezeichnet und beschrieben. In einem Maschinenständer 13 ist ein Hydraulikaggregat 14 angeordnet, das zwei Hydromotoren 15 für den Antrieb der beweglichen Teile speist. Ein Zylinder 16 ist für die Bewegung des schon in der Figur 1 gezeigten Zustellschlittens 3 bestimmt. Eine Halterung 17 dient zum Abstützen aus den Bogensegmenten 12 bestehenden Bogens.

Der Erfindungsgegenstand hat sich hervorragend zum Schliessem von Falzverbindungen bei der Herstellung von Rohrbogen aus Feinblech bewährt.

### Bezeichnungsliste

A = Werkzeugteil der Maschine
1 = Zustellrolle
2 = Stützrolle mit feststehender Rotationsachse
2' = Abstützfläche der Stützrolle 2
3 = Zustellschlitten
4 = Support
5 = Schliessradschlitten im Support 4
6 = Schliessrad
7 = Druckfedern - Tellerfedern
8 = Schrauben
9 = Führungsplatte des Schliessradschlittens 5
10 = Zylinder
B = maximaler Hub des Zylinders 10
11 = Einstellmutter des Zylinders 10
12 = Bogensegmente
12' = Falz der Bogensegmente 12
C = Länge der Bogensegmente 12
D = Grundmaschine mit dem Werkzeugteil A
13 = Maschinenständer
14 = Hydraulikaggregat
15 = Hydromotoren
16 = Zylinder für die Bewegung des Zustellschlittens 3
17 = Halterung des aus Bogensegmenten 12 bestehenden Bogens

## Patentansprüche

1. Falzschliessmaschine zum Schliessen von Falzverbindungen (12') bei der Herstellung von aus Bogensegmenten (12) bestehenden Bögen aus Blech, wobei die Maschine eine Zustellrolle (1), eine Stützrolle (2) und ein Schliessrad (6) enthält und das Schliessrad (6) in einem, mit der Abstützfläche (2') der Stützrolle (2) einen spitzen Winkel einschliessenden Schliessradschlitten (5) drehbar gelagert ist, dadurch gekennzeichnet, dass der Schliessradschlitten (5) im Support (4) mit einer mittels Druckfedern (7) beanspruchten Führungsplatte (9) gehalten ist und dass der Schliessradschlitten (5) zu seinem Zustellen mit einem hydraulischen Zylinder (10) mechanisch verbunden ist.

2. Falzschliessmaschine nach Anspruch 1, dadurch gekennzeichnet, dass der Schliessradschlitten (5) in einem Support (4) federnd gelagert ist.

3. Falzschliessmaschine nach Anspruch 1, dadurch gekennzeichnet, dass der spitze Winkel zwischen dem Schliessradschlitten (5) und der Abstützfläche (2') der Stützrolle (2) 20° bis 30° beträgt.

4. Falzschliessmaschine nach Anspruch 1, dadurch gekennzeichnet, dass der hydraulische Zylinder (10) mit einer Einstellmutter (11) zum Einstellen des maximalen Hubes (B) versehen ist.

5. Falzschliessmaschine nach Ansprüchen 1 und 2, dadurch gekennzeichnet, dass der den Schliessradschlitten (5) tragende Support (4) auf einem Zustellschlitten (3) befestigt und dass die Stützrolle (2) in diesem Zustellschlitten (3) drehbar gelagert sind.

## Claims

1. A seam-folding machine for sealing scarfed joints (12') in the manufacture of sheet metal bends from segmented bends (12), the machine comprising a feed roller (1), a support roller (2) and a closing wheel (6), the closing wheel (6) being rotatably mounted in a closing wheel slide (5) forming an acute angle with the support surface (2') of the support roller (2), characterized in that the closing wheel slide (5) is held in the support (4) by a guide plate (9) acted upon by compression springs (7), the closing wheel slide (5) being mechanically connected for feed purposes to an hydraulic cylinder (10).

2. A seam-folding machine according to Claim 1, characterized in that the closing wheel slide (5) is spring-mounted in the support (4).

3. A seam-folding machine according to Claim 1. characterized in that the closing wheel slide (5) makes an angle of 20° to 30° with the support surface (2') of the support roller (2).

4. A seam-folding machine according to Claim 1, characterized in that the hydraulic cylinder (10) is provided with an adjustment nut (11) for setting the maximum stroke (B) thereof.

5. A seam-folding machine according to Claims 1 and 2, characterized in that the support (4) carrying the closing wheel slide (5) is secured to a feed slide (3) and the support roller (2) is rotatably mounted in the said feed slide (3).

## Revendications

1. - Machine à fermer les agrafages pour fermer des assemblages par agrafage (12') lors de la fabrication de coudes en tôle constitués de segments de coude (12), la machine comportant un galet d'approche (1), un galet de soutien (2) et un galet de fermeture (6), et le galet de fermeture (6) étant monté rotatif dans un chariot de galet de fermeture (5) faisant un angle aigu avec la surface de soutien (2') du galet de soutien (2), caractérisée en ce que le chariot de galet de fermeture (5) est tenu dans le support (4) au moyen d'une plaque de guidage (9) assujettie à des ressorts de pression (7), et le chariot de galet de fermeture (5) est relié mécaniquement à un vérin hydraulique (10) pour son approche.

2. - Machine à fermer les agrafages selon la revendication 1, caractérisée en ce que le chariot de galet de fermeture (5) est monté à ressort dans un support (4).

3. - Machine à fermer les agrafages selon la revendication 1, caractérisée en ce que l'angle aigu entre le chariot de galet de fermeture (5) et la surface de soutien (2') du galet de soutien (2) est compris entre 20° et 30°.

4. - Machine à fermer les agrafages selon la revendication 1, caractérisée en ce que le vérin hydraulique (10) est pourvu d'un écrou de réglage (11) pour régler la course maximale (B).

5. - Machine à fermer les agrafages selon les revendications 1 et 2, caractérisée en ce que le support (4) portant le chariot de galet de fermeture (5) est fixé sur un chariot d'approche (3) et le galet de soutien (2) est monté rotatif dans ce chariot d'approche (3).
